# EUROPÄISCHE PATENTSCHRIFT

(11) **EP 2 226 450 B1**
(45) Veröffentlichungstag und Bekanntmachung des Hinweises auf die Patenterteilung: **19.07.2017**
(21) Anmeldenummer: 10002230.0
(22) Anmeldetag: 04.03.2010
(51) Int. Cl.: E04H 4/12, B08B 9/093

(54) **Schwallwasser-Überlauf-Sammelsystem für Schwimmbäder, Whirlpools, Bewegungsbäder, Therapiebäder und dergleichen**
Swell overflow collection system for swimming pools, whirlpools, water aerobics pools, therapy pools and similar
Système de collecte d'eau de débordement pour piscines, bains à remous, bains à exercices, bains de traitement et analogues

(30) Priorität: 06.03.2009 DE 102009011485
(43) Veröffentlichungstag der Anmeldung: 08.09.2010
(73) Patentinhaber: Kühling & Hauers Schwimmbadtechnik GmbH, 30916 Isernhagen (DE)
(72) Erfinder: Lietz, Reiner, 30916 Isernhagen (DE)
(74) Vertreter: Bremer, Ulrich

(56) Entgegenhaltungen:
- CA-A1- 2 484 571
- DE-C1- 3 744 355

## Beschreibung

Die Erfindung betrifft ein Schwallwasser/ Überlaufwasser - Sammelsystem für Schwimmbäder gemäß dem Oberbegriff des Anspruchs 1.

In der Schwimmbadtechnik sind Becken- oder Wannenkörper bekannt, welche mit einem Überflutungssystem ausgestattet sind. Zum Zwecke des großflächigen Wasserüberlaufes und der Oberflächenabschwemmung sind solche Becken mit einer sogenannten Überlaufrinne oder Überflutungsrinne ausgestattet, die ganz oder teilweise umlaufend am oberen Beckenrand angeordnet ist. Der Sinn solcher Überlaufrinnen, die primär der Oberflächenreinigung dienen, besteht ferner darin, das durch ein Wasserpumpensystem, durch Wellenschlag oder durch Wasserverdrängung, z. B. bei Zustieg von Badegästen, zum Überlauf kommende Badewasser aufzunehmen, zu sammeln und wenigstens einem separaten Schwallwasserbehälter zuzuführen. Zusammen mit Überlaufwasser und Schwallwasser gelangen alle möglichen Schmutzpartikel in den Sammelbehälter, die sich zu einem beachtlichen Teil an der Sammelbehälterwand anlagern und Keime bilden und mühsam entfernt werden müssen.

Durch die DE 37 44 355 C1 sind ein Verfahren und eine Vorrichtung zum Aufbereiten von Wasser in Schwimmbädern mit mindestens einem Becken bekannt. Dem Becken wird Oberflächenwasser als Schwallwasser abgezogen und über einen offenen, auf tieferem Niveau als das Becken liegenden Schwallwasserbehälter einer Filteranlage zugeführt. Aus dem unteren Beckenbereich, insbesondere am Boden, wird Bodenwasser direkt zu der Filteranlage geleitet. Das Wasser aus dem Schwallwasserbehälter und das aus dem unteren Beckenbereich abgezogene Bodenwasser wird in eine gemeinsame Leitung geführt und durch eine gemeinsame Umwälzpumpe der Filteranlage zugeführt. Zur Regelung des Verhältnisses von Schwallwasser zu Bodenwasser wird die Durchflussmenge an Bodenwasser vor der Zusammenführung gesteuert und wird die Durchflussmenge an Schwallwasser in Abhängigkeit von den vor der Umwälzpumpe herrschenden Druckverhältnissen automatisch hydraulisch geregelt. Nachteilig bei dem bekannten Verfahren bzw. bei der bekannten Vorrichtung ist die Notwendigkeit anzusehen, den Schwallwasserbehälter regelmäßig zu reinigen und zu desinfizieren. Nachteilig ist auch, dass für die Reinigung des oberflächennahen Bereichs der gesamte Volumenstrom ständig über eine allseitige Überlaufrinne geführt wird. Überlaufrinnen müssen wöchentlich mindestens einmal gereinigt werden. Mindestens halbjährlich, besser vierteljährlich, sind Wasserspeicher zu entleeren, zu desinfizieren und gründlich zu spülen. Die DE 37 44 355 C1 offenbart ein Schwallwasser/Überlaufwasser - Sammelsystem, das die Merkmale des Oberbegriffes des Anspruchs 1 aufweist.

Aus der CA 2 484 571 ist eine Anordnung bekannt, um aus einem Tank, in dem sich aus einer Ölquelle gewonnenes Erdöl befindet, am Boden des Tanks abgesetzte Feststoffe, insbesondere Sand, zu entfernen. Zu diesem Zweck sind in dem Tank Ringleitungen mit zahlreichen Düsen angebracht, die so in den Tank gerichtet sind, dass eine durch die Düsen ausgespritzte Waschflüssigkeit einen Wirbel erzeugt, der den Sand in die Mitte des Tanks transportiert, wo er von unten mit der Waschflüssigkeit abgesaugt wird.

Die Aufgabe der vorliegenden Erfindung besteht darin, ein gattungsgemäßes Schwallwasser/Überlaufwasser - Sammelsystem für Schwimmbäder so auszubilden, dass eine häufige, separate, aufwändige Reinigung des Sammelbehälters nicht mehr erforderlich ist und somit der Wartungsaufwand minimiert werden kann, aber dennoch eine ständige gute Reinigung des Sammelbehälters erreicht wird.

Diese Aufgabe wird durch ein Schwimmbad mit den Merkmalen des Anspruchs 1 gelöst.

Vorteilhafte und zweckmäßige Weiterbildungen der Erfindung sind in den Unteransprüchen angegeben.

Durch die Erfindung wird ein Schwallwasser/Überlaufwasser-Sammelsystem aufgezeigt, dessen Sammelbehälter selbstreinigend ist, wodurch der Wartungs- und Reinigungsaufwand und die damit verbundenen Kosten erheblich verringert werden können. Außerdem wird Spülwasser gespart und können die Energiekosten für die Erwärmung gesenkt werden. Im Gegensatz zu bekannten Vorrichtungen treten keine Ablagerungen mehr an den Wänden und am Boden des Schwallwasser/Überlaufwasser-Sammelbehälters auf. Solche Ablagerungen mussten bisher separat entfernt werden.

Die Erfindung soll nachfolgend anhand der beigefügten Zeichnung, in der ein Ausführungsbeispiel dargestellt ist, näher erläutert werden.

Es zeigt:
- Fig. 1: eine Draufsicht auf einen erfindungsgemäßen Schwallwasser-Überlauf-Sammelbehälter,
- Fig. 2: einen Schnitt A-A durch den Behälter nach Fig. 1,
- Fig. 3: einen Schnitt B-B durch den Behälter nach Fig. 1,
- Fig. 4: einen Schnitt C-C durch den Behälter nach Fig. 1 und
- Fig.5: einen modifizierten erfindungsgemäßen Schwallwasser-Überlauf-Sammelbehälter in schematischer Darstellung.

Gleiche und einander entsprechende Bauteile sind in den Figuren der Zeichnung mit den gleichen Bezugszeichen verstehen.

Die Zeichnung zeigt einen Schwallwasser-Überlauf-Sammelbehälter 2 für Schwimmbäder, deren Schwimmbecken mit einer im Beckenumgang mit Abstand zum Beckenrand ganz oder teilweise umlaufenden Überlaufrinne für Schwallwasser und überflutendes Wasser versehen ist, die Schwallwasser und Überlaufwasser aufnimmt, sammelt und über wenigstens eine als Schwallwasser/Überlaufwasser-Direktleitung ausgebildete Ablauf-Rohrleitung 3 wenigstens einem separaten Sammelbehälter 2 zuführt. Der Sammelbehälter 2 steht über Wasser führende Rohrleitungen, sowie eine Umwälzpumpe und einer Wasseraufbereitungsanlage mit Filteranlage mit dem Schwimmbecken in einem geschlossenen Wasserkreislauf in Verbindung. Der Sammelbehälter 2 weist vorzugsweise einen für die Ablauf-Rohrleitung 3 vorgesehenen Anschluss 1 mit einem Vorfilter 5 und einem Schmutzfang 5' auf, vgl. Fig. 5.

Der Sammelbehälter 2 weist eine am Behälterrand 6 ganz oder teilweise umlaufende Injektionsrohrleitung 8 auf, die mit Öffnungen oder Düsen 10 versehen ist, über die eine ständige Spülung der Innenwandfläche 12 des Sammelbehälters 2 mit sauberem Wasser vorgesehen ist. Hierdurch schafft die Erfindung einen selbstreinigenden Schwallwasser-Überlaufwasser-Sammelbehälter.

Die Injektionsrohrleitung 8 ist über eine Bypassrohrleitung 9 an einen üblichen Reinwasserkreislauf angeschlossen, derart, dass die Spülung der Innenwandfläche 12 während des kontinuierlichen Betriebs der Wasseraufbereitungsanlage und/oder der Filteranlage mit Reinwasser erfolgt. Unter Reinwasser wird das durch die Wasseraufbereitungsanlage gereinigte und desinfizierte Wasser verstanden, das wieder in den Kreislauf zurückgeführt wird.

Der Boden 14 des Sammelbehälters ist mit einem Gefälle 18 versehen, das zu einer Schmutzpartikel sammelnden Saugrinne 16 führt. Die Saugrinne 16 ist mit einem Ansaugstutzen 20 ausgestattet, an den eine Saugrohrleitung 22 angeschlossen ist, in der ein Ventil oder Kuhlhahn 24 angeordnet ist.

Von der Saugrohrleitung 22 zweigt ein Entleerungsanschluss 26 mit Absperrhahn 28 ab.

Der Sammelbehälter 2 ist mit einer variablen Sprühkopfeinrichtung 30 zum Spülen des Bodens 14 ausgestattet.

Über die Injektionsrohrleitung 8 ist auch eine Spülung der Innenwandfläche 12 mit einer Desinfektionslösung möglich.

Der Sammelbehälter 2 ist mit einem Frischwasseranschluss 32 versehen, über den Frischwasser der Injektionsrohrleitung 8 und der variablen Sprühkopfeinrichtung 30 zur Durchführung einer intensiven Grundreinigung zuführbar ist, ohne den Behälter, wie früher üblich, betreten zu müssen. Der Sammelbehälter 2 ist mit einem Mannloch 34 mit verschraubbarem (Verschraubung 33) Deckel versehen. Außerdem weist der Sammelbehälter 2 für eine ständige Sichtkontrolle ein Schauglas auf. Das Schauglas ist vorzugsweise gleichzeitig als Verschluss des Mannlochs 34 ausgebildet.

Die Saugrinne 16 ist vorzugsweise mit einer mit dem Boden 14 verschraubbaren (Verschraubung 35) Sattelblechabdeckung 36 versehen.

Im wenigstens einer Sammelbehälterwand ist wenigstens ein Unterwasserscheinwerfer 38 angeordnet.

Der Sammelbehälter 2 ist mit einem Einlaufrohr 40 und einem Überlauf 48 versehen.

Ferner kann der Sammelbehälter 2 mit einer Niveausteuerung 42 mit Niveausonden-Anschluss 52, vgl. Fig. 1, 4 und 5 und mit einer Entlüftungseinrichtung 44 ausgestattet sein. Mit dem Bezugszeichen 50 ist in der Fig. 5 ein Messwasser- Anschluss bezeichnet.

Der Sammelbehälter 2 ist über eine Inspektionsluke 46 zugänglich.

Rippen 7 und 7' dienen zur Befestigung der Injektionsrohrleitung 8 und der Schwallwasserdirektleitung 3.

Der Sammelbehälter 2 besteht vorzugsweise aus Hohlkammerprofilplatten gegebenenfalls mit einer Stahlrahmenkonstruktion und kann mit einer Wärmedämmung ausgestattet sein, die vorzugsweise durch Luftkammern der Hohlkammerprofilplatten gebildet wird.

### Bezugszelchenliste

- 1: Anschluss
- 2: Sammelbehälter
- 3: Ablauf-Rohrleitung (Schwallwasser/Überlaufwasser-Direktleitung)
- 5: Vorfilter
- 5': Schmutzfang
- 7, 7': Rippen zur Befestigung der Injektionsrohrleitung
- 6: Behälterrand
- 8: Injektionsrohrleitung
- 9: Bypassrohrleitung
- 10: Düsen
- 12: Innenwandfläche des Sammelbehälters
- 14: Boden des Sammelbehälters
- 16: Saugrinne
- 18: Gefälle
- 20: Ansaugstutzen
- 22: Saugrohrleitung
- 24: Ventil oder Kuhlhahn
- 26: Entleerungsanschluss
- 28: Absperrhahn
- 30: Sprühkopfeinrichtung
- 32: Frischwasseranschluss
- 34: Mannloch
- 35: Verschraubung
- 36: Sattelblechabdeckung
- 38: Unterwasserscheinwerfer
- 40: Einlaufrohr
- 42: Niveausteuerung
- 44: Entlüftungseinrichtung
- 46: Inspektionsluke
- 48: Überlauf
- 50: Messwasser-Anschluss
- 52: Niveausteuerung

## Patentansprüche

1. Schwallwasser/Überlaufwasser - Sammelsystem für Schwimmbäder mit einem Sammelbehälter (2) und einem Schwimmbecken, in dessen Beckenumgang mit Abstand zum Beckenrand eine ganz oder teilweise umlaufende Überlaufrinne für Schwallwasser und überflutendes Wasser ausgebildet ist, die das Schwallwasser und das überflutende Wasser aufnimmt, sammelt und über wenigstens eine Ablaufrohrleitung (3) direkt dem separaten Sammelbehälter (2) zuführt, der über wasserführende Rohrleitungen, sowie eine Umwälzpumpe und eine Wasseraufbereitungsanlage mit Filteranlage mit dem Schwimmbecken in einem geschlossenen Wasserkreislauf in Verbindung steht, **dadurch gekennzeichnet, dass** der das Schwallwasser und Überlaufwasser aufnehmende Sammelbehälter (2) eine variable Sprühkopfeinrichtung (30) zum Spülen des Bodens des Sammelbehälters, eine am Behälterrand (6) innenseitig ganz oder teilweise umlaufende Injektionsrohrleitung (8) und eine Bypassrohrleitung (9) aufweist, wobei die Injektionsrohrleitung (8) über die Bypassrohrleitung (9) an einen Reinwasserkreislauf angeschlossen und mit Öffnungen oder Düsen (10) versehen ist, derart, dass eine ständige Spülung der Innenwandfläche (12) des Sammelbehälters (2) mit Reinwasser während des kontinuierlichen Betriebs der Wasseraufbereitungsanlage und/oder der Filteranlage erfolgt, wobei der Sammelbehälter (2) mit Frischwasseranschlüssen (32) versehen ist, über die Frischwasser der Injektionsrohrleitung (8) und der Sprühkopfeinrichtung (30) zur Durchführung einer intensiven Grundreinigung zuführbar ist, ohne den Sammelbehälter (2) betreten zu müssen.

2. Schwallwasser/Überlaufwasser - Sammelsystem für Schwimmbäder nach Anspruch 1, **dadurch gekennzeichnet, dass** die Ablaufrohrleitung (3) als Schwallwasser/Überlaufwasser-Direktleitung (3) ausgebildet ist, und dass Rippen (7, 7') zur Befestigung der Injektionsrohrleitung (8) und der Schwallwasser/Überlaufwasser-Direktleitung (3) vorgesehen sind.

3. Schwallwasser/Überlaufwasser - Sammelsystem für Schwimmbäder nach Anspruch 1oder 2, **dadurch gekennzeichnet, dass** der Boden (14) des Sammelbehälters (2) mit einem zu einer Schmutzpartikel sammelnden Saugrinne (16) führenden Gefälle (18) versehen ist.

4. Schwallwasser/Überlaufwasser - Sammelsystem für Schwimmbäder nach Anspruch 3, **dadurch gekennzeichnet, dass** die Saugrinne (16) mit einem Ansaugstutzen (20) ausgestattet ist, an den eine Saugrohrleitung (22) angeschlossen ist, in der ein Ventil oder Kugelhahn (24) angeordnet ist, und von der ein Entleerungsanschluss (26) mit einem Absperrhahn 28 abzweigt.

5. Schwallwasser/Überlaufwasser - Sammelsystem für Schwimmbäder nach einem der vorhergehenden Ansprüche, **dadurch gekennzeichnet, dass** in einer Sammelbehälterwand ein Mannloch (34) mit verschraubbarem Deckel (33) ausgebildet ist, wobei der Sammelbehälter (2) für eine ständige Sichtkontrolle mit einem Schauglas versehen ist, das als Verschluss des Mannlochs (34) ausgebildet ist.

6. Schwallwasser/Überlaufwasser - Sammelsystem für Schwimmbäder nach einem der Ansprüche 3 bis 5, **dadurch gekennzeichnet, dass** die Saugrinne (16) mit einer mit dem Boden (14) verschraubbaren Sattelabdeckung (36) versehen ist.

7. Schwallwasser/Überlaufwasser - Sammelsystem für Schwimmbäder nach einem der vorstehenden Ansprüche, **dadurch gekennzeichnet, dass** in wenigstens einer Sammelbehälterwand wenigstens ein Unterwasserscheinwerfer (38) angeordnet ist.

8. Schwallwasser/Überlaufwasser - Sammelsystem für Schwimmbäder nach einem der vorhergehenden Ansprüche, **dadurch gekennzeichnet, dass** der Sammelbehälter (2) mit einem Einlaufrohr (40) versehen ist.

9. Schwallwasser/Überlaufwasser - Sammelsystem für Schwimmbäder nach einem der vorhergehenden Ansprüche, **dadurch gekennzeichnet, dass** der Sammelbehälter (2) mit einer Niveausteuerung (42, 52) und einer Entlüftungseinrichtung (44) versehen ist.

10. Schwallwasser/Überlaufwasser - Sammelsystem für Schwimmbäder nach einem der vorhergehenden Ansprüche, **dadurch gekennzeichnet, dass** der Sammelbehälter (2) aus Hohlkammerprofilplatten besteht, gegebenenfalls mit einer Stahlrahmenkonstruktion, wobei der Sammelbehälter (2) mit einer Wärmedämmung versehen ist, die durch Luftkammern der Hohlkammerprofilplatten gebildet ist.

11. Schwallwasser/Überlaufwasser - Sammelsystem für Schwimmbäder nach einem der vorhergehenden Ansprüche, **dadurch gekennzeichnet, dass** der Sammelbehälter (2) mit einem Überlauf (48) ausgestattet ist.

12. Schwallwasser/Überlaufwasser - Sammelsystem für Schwimmbäder nach einem der vorhergehenden Ansprüche, **dadurch gekennzeichnet, dass** der Sammelbehälter (2) einen für die Ablaufrohrleitung (3) vorgesehenen Anschluss (1) mit Vorfilter (5) und Schmutzfang (5') aufweist.

## Claims

1. Splash water/overflow water collecting system for swimming baths, having a reservoir (2) and a swimming pool in whose pool surround at a spacing from the pool edge a completely or partially encircling overflow channel is constructed for splash water and overflowing water, which channel receives and collects the splash water and the overflowing water and supplies it via at least one drainage pipe (3) directly to the separate reservoir (2) which is connected by water-bearing pipes and a circulation pump and a water treatment plant having a filter system to the swimming pool in a closed water circuit, **characterised in that** the reservoir (2) receiving the splash water and overflow water has a variable spray head device (30) for rinsing the base of the reservoir, an injection pipe (8) completely or partially encircling the reservoir edge (6) on the inside and a bypass pipe (9), wherein the injection pipe (8) is connected by the bypass line (9) to a clean water circuit and is provided with openings or nozzles (10) in such a way that constant rinsing of the inner wall surface (12) of the reservoir (2) with clean water takes place during continuous operation of the water treatment plant and/or the filter system, wherein the reservoir (2) is provided with fresh water connections (32) via which fresh water can be supplied to the injection pipe (8) and the spray head device (30) in order to carry out intensive thorough cleaning without having to enter the reservoir (2).

2. Splash water/overflow water collecting system for swimming baths according to Claim 1, **characterised in that** the drainage pipe (3) is designed as a splash water/overflow water direct pipe (3), and that ribs (7, 7') for fastening the injection pipe (8) and the splash water/overflow water direct pipe (3) are provided.

3. Splash water/overflow water collecting system for swimming baths according to Claim 1 or 2, **characterised in that** the base (14) of the reservoir (2) is provided with a slope (18) leading to a suction channel (16) that collects dirt particles.

4. Splash water/overflow water collecting system for swimming baths according to Claim 3, **characterised in that** the suction channel (16) is fitted with an intake fitting (20) to which a suction pipe (22) is connected, in which a valve or ball tap (24) is arranged and from which a drain connection (26) having a stop-cock 28 branches.

5. Splash water/overflow water collecting system for swimming baths according to any one of the preceding claims, **characterised in that** a manhole (34) having a cover (33) that can be screwed on is constructed in a reservoir wall, wherein for constant visual checking the reservoir (2) is provided with a window which is designed as a closure of the manhole (34).

6. Splash water/overflow water collecting system for swimming baths according to any one of Claims 3 to 5, **characterised in that** the suction channel (16) is provided with a saddle cover (36) that can be screwed to the base (14).

7. Splash water/overflow water collecting system for swimming baths according to any one of the preceding claims, **characterised in that** at least one underwater spotlight (38) is arranged in at least one reservoir wall.

8. Splash water/overflow water collecting system for swimming baths according to any one of the preceding claims, **characterised in that** the reservoir (2) is provided with an inlet pipe (40).

9. Splash water/overflow water collecting system for swimming baths according to any one of the preceding claims, **characterised in that** the reservoir (2) is provided with a level control (42, 52) and a ventilation device (44).

10. Splash water/overflow water collecting system for swimming baths according to any one of the preceding claims, **characterised in that** the reservoir (2) is made from hollow-chamber profile plates, optionally having a steel frame construction, wherein the reservoir (2) is provided with thermal insulation which is formed by air chambers of the hollow-chamber profile plates.

11. Splash water/overflow water collecting system for swimming baths according to any one of the preceding claims, **characterised in that** the reservoir (2) is fitted with an overflow (48).

12. Splash water/overflow water collecting system for swimming baths according to any one of the preceding claims, **characterised in that** the reservoir (2) has a connection (1) provided for the drainage pipe (3), having prefilter (5) and dirt trap (5').

## Revendications

1. Système de collecte d'eau de projection/débordement pour piscines avec un réservoir collecteur (2) et un bassin de natation, dans le pourtour duquel est formée, avec un écart par rapport au bord du bassin, une goulotte de débordement entièrement ou partiellement périphérique pour l'eau de projection et de débordement qu'elle reçoit, collecte et amène, par l'intermédiaire d'au moins une conduite d'évacuation (3), directement au réservoir collecteur (2) séparé qui fait partie d'un circuit d'eau fermé avec le bassin de natation par l'intermédiaire de conduites transportant l'eau, ainsi que d'une pompe de circulation et d'une installation de traitement de l'eau avec une installation de filtration, **caractérisé en ce que** le réservoir collecteur recevant l'eau de projection et de débordement présente un dispositif à tête d'aspersion variable (30) pour le rinçage du fond du réservoir collecteur, une conduite d'injection (8) entièrement ou partiellement périphérique s'étendant sur le côté intérieur du bord (6) du réservoir et une conduite de dérivation (9), la conduite d'injection (8) étant raccordée à un circuit d'eau pur par l'intermédiaire de la conduite de dérivation (9) et munie d'ouvertures ou de buses (10) de manière qu'un rinçage permanent de la surface de paroi interne (12) du réservoir collecteur (32) à l'eau pure ait lieu pendant le fonctionnement en continu de l'installation de traitement d'eau et/ou de filtration (32), le réservoir collecteur (2) étant pourvu de raccords d'eau fraîche (32), par l'intermédiaire desquels de l'eau fraîche peut être amenée à la conduite d'injection (8) et au dispositif à tête d'aspersion (30) pour effectuer un nettoyage en profondeur intensif, sans qu'il soit nécessaire de pénétrer dans le réservoir collecteur (2).

2. Système de collecte d'eau de projection/débordement pour piscines suivant la revendication 1, **caractérisé en ce que** la conduite d'évacuation (3) est conçue comme conduite d'eau de projection/débordement directe (3) et **caractérisé en ce que** des nervures (7, 7') sont prévues pour fixer la conduite d'injection (8) et la conduite d'eau de projection/débordement directe (3).

3. Système de collecte d'eau de projection/débordement pour piscines suivant la revendication 1 ou 2, **caractérisé en ce que** le fond (14) du réservoir collecteur (2) présente une inclinaison (18) menant à une goulotte d'aspiration collectant des particules de saleté (16).

4. Système de collecte d'eau de projection/débordement pour piscines suivant la revendication 3, **caractérisé en ce que** la goulotte d'aspiration (16) est équipée d'une tubulure d'aspiration (20) à laquelle est raccordée une conduite d'aspiration (22), dans laquelle est disposée une soupape ou une vanne à boule (24), et depuis laquelle est dérivé un raccord de vidage (26) avec un robinet d'arrêt (28).

5. Système de collecte d'eau de projection/débordement pour piscines suivant une des revendications précédentes, **caractérisé en ce qu'**un trou d'homme (34) avec un couvercle pouvant être vissé (33), est conçu dans une paroi de réservoir de collecte, pour un contrôle visuel permanent, le réservoir de collecte (2) étant pourvu d'un verre-regard conçu comme fermeture du trou d'homme (34).

6. Système de collecte d'eau de projection/débordement pour piscines suivant une des revendications 3 à 5, **caractérisé en ce que** la goulotte d'aspiration (16) est pourvue d'une couverture en forme de selle (36) pouvant être vissée au fond (14).

7. Système de collecte d'eau de projection/débordement pour piscines suivant une des revendications précédentes, **caractérisé en ce qu'**au moins un projecteur sous-marin (38) est disposé dans au moins une paroi du réservoir de collecte.

8. Système de collecte d'eau de projection/débordement pour piscines suivant une des revendications précédentes, **caractérisé en ce que** le réservoir collecteur (2) est pourvu d'un tube d'admission (40).

9. Système de collecte d'eau de projection/débordement pour piscines suivant une des revendications précédentes, **caractérisé en ce que** le réservoir collecteur (2) est pourvu d'une commande de niveau (42, 51) et d'un dispositif d'aération (44).

10. Système de collecte d'eau de projection/débordement pour piscines suivant une des revendications précédentes, **caractérisé en ce que** le réservoir collecteur (2) est constitué de plaques profilées alvéolaires, le cas échéant avec une armature en acier, le réservoir collecteur (2) étant pourvu d'une isolation thermique formée par des chambres d'air des plaques profilées alvéolaires.

11. Système de collecte d'eau de projection/débordement pour piscines suivant une des revendications précédentes, **caractérisé en ce que** le réservoir collecteur (2) est équipé d'une installation de surverse du trop-plein (48).

12. Système de collecte d'eau de projection/débordement pour piscines suivant une des revendications précédentes, **caractérisé en ce que** le réservoir collecteur (2) présente un raccord (1), prévu pour la conduite d'évacuation (3), avec un préfiltre (5) et un collecteur de saletés (5').
